# EUROPÄISCHE PATENTSCHRIFT

(11) **EP 1 432 291 B1**
(45) Veröffentlichungstag und Bekanntmachung des Hinweises auf die Patenterteilung: **19.03.2008**
(21) Anmeldenummer: 03029528.1
(22) Anmeldetag: 20.12.2003
(51) Int. Cl.: H05B 7/103, F27D 11/10

(54) **Einspannung für die auswechselbare Elektrode eines elektroschmelzaggregats**
Clamping device for changeable electrode of an electric furnace
Dispositif de serrage pour une électrode échangeable d'un four électrique

(30) Priorität: 20.12.2002 DE 10261162; 13.03.2003 DE 10311426
(43) Veröffentlichungstag der Anmeldung: 23.06.2004
(73) Patentinhaber: Dung, Arndt, 58093 Hagen (DE)
(72) Erfinder: Dung, Arndt, 58093 Hagen (DE)
(74) Vertreter: Henfling, Fritz

(56) Entgegenhaltungen:
- DE-C- 946 303
- DE-U- 9 206 611
- US-A- 3 937 869
- US-A- 4 653 066
- PATENT ABSTRACTS OF JAPAN vol. 018, no. 020 (E-1489), 13. Januar 1994 (1994-01-13) & JP 05 258858 A (DAIDO STEEL CO LTD), 8. Oktober 1993 (1993-10-08)
- PATENT ABSTRACTS OF JAPAN vol. 1999, no. 02, 26. Februar 1999 (1999-02-26) & JP 10 291105 A (TOYOTA MOTOR CORP), 4. November 1998 (1998-11-04)

## Beschreibung

Die Erfindung betrifft eine Einspannung für die auswechselbare Elektrode eines Elektroschmelzaggregats, bestehend aus einer am freien Ende des Elektrodentragarms befindlichen Kontaktbacke, einem sich am freien Ende des Tragarms führenden, die Elektrode umfassenden Spannbügel und einem im Tragarm gelagerten Spannzylinder, dessen am Spannbügel angreifende Kolbenstange unter der Einwirkung eines im Ringraum des Spannzylinders befindlichen Federpakets, den Spannbügel klemmend gegen die von ihm umfangene Elektrode zur Anlage bringt, mit einem bodenseitigen Anschluss für die Einspeisung von Druckmittel in den bodenseitigen Zylinderraum des Spannzylinders zum Lösen des Spannbügels.

Der Bestandteil der Einspannung bildende Spannzylinder, insbesondere das die Anstellung des Zylinders bewirkende Federpaket, bedarf der Ermüdung des Federpakets wegen nach längerem Einsatz der Einspannung des Austauschs. Dazu muss der zunächst im Elektrodentragarm befindliche Spannzylinder vor Ort ausgebaut und gegebenenfalls im Anschluss an seine Nachrüstung mit einem neuen Federpaket wieder in den Elektrodentragarm überführt werden. Zum Ausbau des nach dem Stand der Technik von der Stirnseite des Elektrodentragarms her in den Elektrodentragarm eingesetzten Spannzylinders bedarf es des Lösens des sich am Elektrodentragarm führenden, mit der Kolbenstange des Spannbügels zusammengefassten Spannbügels, anschließend des Lösens des Spannzylinders vom Elektrodentragarm, der im Betriebszustand durch Schraubverbindungen des Zylinders mit dem Elektrodentragarm zusammengefasst ist (JP 05258858 A und DE 92 06 611 U). Die den Spannzylinder mit dem Elektrodentragarm zusammenfassenden Schraubverbindungen befinden sich dabei im stirnseitigen Bereich des Elektrodentragarms. Sie sind dort einer erheblichen Verschmutzung, dann auch extrem hohen Temperaturen ausgesetzt, Einflüsse, die die Lösbarkeit der Schraubverbindungen stark beeinträchtigen. ,

Vor diesem Hintergrund liegt der Erfindung in erster Linie die Aufgabe zugrunde, eine Lösung anzubieten, die die Zusammenfassung des Spannzylinders mit dem Elektrodentragarm außerhalb des Bereichs vorsieht, der den hohen, beim Schmelzvorgang auftretenden Temperaturen ausgesetzt ist, der sich dann auch im Bereich starken Schmutzbefalls befindet.

Diese Aufgabe wird erfindungsgemäß mit einer gattungsgemäßen Einspannung gelöst, die dadurch gekennzeichnet ist, daß
der Spannzylinder in einer im Tragarm befindlichen, in axialer Richtung durchgängigen Aufnahme gelagert ist
und der Spannzylinder lösbar in der Aufnahme auf der von der Elektrodeneinspannung abgewandten Seite der Aufnahme über seinen Boden fixiert ist.

Ausgestaltungen der Erfindung ergeben sich aus den Unteransprüchen 2 bis 6.

Mit der aus dem vorderen Bereich des Elektrodentragarms heraus verlagerten Zusammenfassung des Spannzylinders mit dem Elektrodentragarm wird die Beeinträchtigung der die Zusammenfassung bewirkenden Schraubverbindungen durch den Schmelzbetrieb merklich begrenzt, wozu beiträgt, dass diese Schraubverbindungen sich im abgeschirmten Bereich des Elektrodentragarms befinden. Das Lösen der Schraubverbindungen ist deshalb nicht mehr mit bislang in Kauf zu nehmenden Problemen behaftet. Als ein weiterer gewichtiger Vorteil stellt sich bei der Lösung nach Anspruch 2 ein, dass der Spannzylinder im Bedarfsfall nach beiden Richtungen hin aus dem Tragarm entfernt und gegenläufig dann auch wieder eingesetzt werden kann. Damit bleibt dem Betreiber die Möglichkeit eröffnet, sich der Montageweise zu bedienen, die sich vor Ort als am geeignetsten erweist. Der Betreiber, d.h. die beigezogene Montagegruppe, kann zeitsparend dann auch parallel einerseits das Lösen des Spannbügels vom Zylinder und andererseits das Lösen der den Spannzylinder mit dem Elektrodentragarm zusammenfassenden Schraubverbindungen zugunsten des Schmelzbetriebes durchführen.

Die erfindungsgemäße Lösung ermöglicht in vorteilhafter Weise dann auch die Realisierung der kontinuierlichen Überwachung der Spannkraft der die Einspannung der Elektrode in der Elektrodenaufnahme bewirkenden Druckfedern in laufenden Betrieb. Diese Möglichkeit und ihre Realisierung ist in den Unteransprüchen 7 bis 11 angesprochen.

Die Erfindung sei anhand der Zeichnungen weitergehend erläutert. Es zeigen:
- Figur 1: einen Tragarmkopf mit der erfindungsgemäß ausgestalteten Einspannung,
- Figur 2: eine Variante der Zusammenfassung des Spannbügels mit dem Spannzylinder,
- Figur 3: ein konstruktiv abgewandeltes Details der Zylinderlagerung,
- Figur 4: eine Ausgestaltung des Systems.

Das den Spannzylinder 11, 12 aufnehmende Kopfstück des Elektrodentragarms ist mit 21 bezeichnet, es handelt sich dabei um eine verwindungssteife Konstruktion aus kupferplattiertem Stahl oder aus Aluminium. Den frontseitigen Abschluss des Kopfstückes 21 bildet eine zentrisch durchgängige ( 212) Kopfplatte 211, mit der die in Wechselwirkung mit der einzuspannenden Elektrode 31 tretende Kontaktbacke 41 über Schraubverbindungen lösbar zusammengefasst ist. Vorgelagert ist der Kontaktbacke 41, der sich am Kopfstück 21 in axialer Richtung (Doppelpfeil A) verlagerbar führende Spannbügel 42. Mit dem Spannbügel 42 ist die Kolbenstange 14 des im Kopfstück 21 untergebrachten Spannzylinders 11, 12 über sich zwischen den Schenkeln 421, 421' des Spannbügels 42 erstreckende Streben 422, 422' lösbar zusammengefasst (423, 423').

Der in einer im Tragarmkopfstück 21 befindlichen Aufnahme 213, 214 lageorientiert untergebrachte Spannzylinder 11,12 besteht aus dem Gehäuse 11, dem dem Gehäuse 11 lösbar zugeordneten Boden 12, dem Kolben 13 und der vom Kolben 13 ausgehenden, auf den Spannbügel 42 einwirkenden Kolbenstange 14, die unter der Einwirkung eines im Ringraum 16 des Zylinders befindlichen Federpaketes 17 in Richtung des Pfeiles A' verlagert, die Klemmung der Elektrode 31 herbeiführt. Zusammengefasst ist der Boden 12 des Spannzylinders 11, 12 mit dem Gehäuse 11 durch sich in eine Ringnut 111 in der Gehäusewandung einfügende Scheibensegmente 121, die im Einbauzustand gegenüber dem Boden 12 mittels Schrauben 122 fixiert sind. In der Aufnahme 213, 214 lösbar fixiert ist der Spannzylinder 11, 12 über den mit der Wandung 213 mittels Schrauben 216 zusammengefassten Deckel 214 des Aufnahmegehäuses, wobei über den den Boden 214 durchsetzenden, mit dem Zylinderboden 12 zusammengefassten, durchgängigen (611) im Gehäuseboden 214 in axialer Richtung verlagerbaren Gewindebolzen 61, eine auf dessen Überstand 612 über den Gehäuseboden 214 eine in Gewindeeingriff mit dem Bolzen 61 befindliche Spannmutter 62 im angezogenen Zustand, den Boden 12 des Zylinders 11, 12 und damit den Zylinder 11, 12 als Ganzes gegenüber dem Boden 214 der Aufnahme 213, 214 festlegt. Der sich durch den Gewindebolzen 61 erstreckende Durchgang 611 dient der Einspeisung von über den an den Gewindebolzen 61 angeschlossenen Druckmittelschlauch 63 zugeführtem Druckmittel in den bodenseitigen Zylinderraum 118 zum Lösen der Einspannung für den Ersatz einer abgebrannten Elektrode 31 durch eine neue Elektrode. Wird Druckmittel in den Zylinderraum 118 eingespeist, kommt es zur Verlagerung des Kolbens 13 gegen den ringraumseitigen Federdruck und somit zum Lösen der Einspannung (Pfeil A").

Wird es erforderlich, den Spannzylinder 11, 12 auszubauen, in der Regel fortschreitender Ermüdung des Federpaketes 17 wegen, werden selbstverständlich nach vorausgehender Entnahme der Elektrode 31 und Abwerfen des Transformators sowie der Kühlwasserzu- bzw. ableitung (43, 43') zunächst die Kontaktbacke 41 ausgebaut, der Spannbügel 42 von der Kolbenstange 14 des Spannzylinders 11, 12 gelöst, sowie die Spannmutter 62 von dem Gewindebolzen 61. Anschließend lässt sich der komplette Spannzylinder 11,12, also das Zylindergehäuse und der Deckel sowie Kolben, Kolbenstange und Federpaket, einschließlich Gewindebolzen, aus der im Tragarmkopf 21 befindlichen Aufnahme 213 im Sinne des Pfeiles B herausziehen und das Federpaket 17 nach der Demontage des Zylinderbodens 12 austauschen. Die Nachrüstung erfolgt sodann in umgekehrter Reihenfolge. Wird auch der Boden 214 der Aufnahme 213, 2 14 gelöst, lässt sich der Spannzylinder 11, 12 auch gegenläufig aus der Aufnahme herausziehen (Pfeil B'), wenn das sich vor Ort als praktischer erweist. Sowohl für das Lösen der diversen Verbindungen als auch für den gegenläufigen Aus- und dann auch Einbau ist im rückwärtigen Bereich des Tragarmkopfes 21 eine im Sinne des Doppelpfeiles C verschwenkbare Klappe 217 vorgesehen.

Bei der aus Figur 2 entnehmbaren Zuordnung des Elektrodenspannbügels 46 sind die Schenkel 461 und 461' des Bügels durch eine verwindungssteife Traverse 47 zusammengefasst, die sich in einem von der Stirnseite des Tragarms 26 ausgehenden Rücksprung 261 führt. Die Traverse 47 ist durchgängig (471) für die Kolbenstange 14 des Spannzylinders, die mit der Traverse 47 wiederum durch Klemm- bzw. die Spannmittel lösbar zusammengefasst ist. Mit 472 sind der Traverse 47 zugeordnete Gleitstücke bezeichnet, die sich an der Innenwandung des Elektrodentragarms 26 führen.

Bei der Ausgestaltung nach Figur 3 ist Einstückigkeit des Zylinderbodens 12 und des den Aufnahmedeckel 214 durchsetzenden Gewindebolzens 61 realisiert.

Mit der erfindungsgemäßen Konzeption der Elektrodeneinspannung ist dann auch in vorteilhafter Weise die Möglichkeit der kontinuierlichen Überwachung des Einspanndrucks, mit dem die Elektrode über den Spannbügel gegenüber dem Elektrodentragarm festgelegt wird, eröffnet. Dazu wird, wie das aus Figur 4 zu entnehmen ist, eine sich auf dem vom Boden 12' des Spannzylinders 11', 12' ausgehenden Gewindebolzen 61' führende Druckmessdose 81 zwischen dem den Spannzylinder 11', 12' in der Spannzylinderaufnahme 213 festlegenden, vom Gewindebolzen 61' durchsetzten Deckel 214 der Spannzylinderaufnahme 213 und der in Gewindeeingriff mit dem vom Zylinderboden 12' ausgehenden Gewindebolzen 61' befindlichen Spannmutter 62 eingespannt. Die Zuordnung der Druckmessdose 81 zum Spannzylinder 11', 12' ermöglicht in wünschenswerter Weise die leitungsgebundene (811) Übertragung der Messwerte zu einer ofenfernen Messwertanzeige. Dadurch werden Störungen im laufenden Schmelzbetrieb durch sich aus dem Spannbügel bei abfallendem Einspanndruck lösende Elektroden vermieden.

Soweit es des Einsatzes von Dichtungen bedarf, ist das in der Beschreibung nicht ausdrücklich angesprochen, da sich ihr Einsatz im Rahmen des Standes der Technik bewegt.

## Patentansprüche

1. Einspannung für die auswechselbare Elektrode (31) eines Elektroschmelzaggregats, bestehend aus einer am freien Ende des Elektrodentragarms befindlichen Kontaktbacke (41), einem sich am freien Ende des Tragarms (21) führenden, die Elektrode (31) umfassenden Spannbügel (42) und einem im Tragarm (21) gelagerten pannzylinder (11, 12), dessen am Spannbügel (42) angreifende Kolbenstange (14) unter der Einwirkung eines im Ringraum (16) des Spannzylinders (11, 12) befindlichen Federpakets (17), den Spannbügel (42) klemmend gegen die von ihm umfangene Elektrode (31) zur Anlage bringt, mit einem bodenseitigen Anschluss für die Einspeisung von Druckmittel in den bodenseitigen Zylinderraum (16) des Spannzylinders (11, 12) zum Lösen des Spannbügels (42), **dadurch gekennzeichnet, daß**
der Spannzylinder (11, 12) in einer im Tragarm (21) befindlichen, in axialer Richtung durchgängigen Aufnahme (213) gelagert ist und
der Spannzylinder (11, 12) lösbar in der Aufnahme (213) auf der von der Elektrodeneinspannung abgewandten Seite der Aufnahme (213) über seinen Boden (12) fixiert ist.

2. Einspannung nach Anspruch 1, **dadurch gekennzeichnet, dass** die Aufnahme (213) für den Spannzylinder (11, 12) mit einem ihr lösbar (216) zugeordneten Deckel (214) versehen ist, der von einem am Boden (12) des Spannzylinders (11, 12) angreifenden durchgängigen (611), gegenüber dem Deckel (214) in axialer Richtung verlagerbaren, am Boden (12) des Spannzylinders (11, 12) angreifenden Gewindebolzen (61) durchsetzt ist, auf dessen Überstand (612) über den Deckel (216) sich eine Spannmutter (62) in Gewindeeingriff damit befindet.

3. Einspannung nach Anspruch 2, **dadurch gekennzeichnet, dass** der Gewindebolzen (61) und der Boden (12) des Spannzylinders (11, 12) einstückig ausgebildet sind.

4. Einspannung nach Anspruch 2, **dadurch gekennzeichnet, dass** der den Boden (12) des Spannzylinders (11, 12) durchsetzende Gewindebolzen (61) einen Kopf aufweist, der den Boden (12) hinterfängt.

5. Einspannung nach einem der Ansprüche 1 bis 4, **dadurch gekennzeichnet, dass** der Boden (12) des Spannzylinders (11, 12) gegenüber dem Zylindergehäuse (11) mit Hilfe von ihn hinterfangenden, sich in eine im Zylindergehäuse (11) aüsgebildete Ringnut (111) einfügenden Scheibensegmenten (121) fixiert ist.

6. Einspannung nach Anspruch 5, **dadurch gekennzeichnet, dass** die Scheibensegmente (121) über Schraubverbindungen (122) mit dem Boden (12) des Spannzylinders (11, 12) zusammengefasst sind.

7. Einspannung nach einem der Ansprüche 2 bis 6, **dadurch gekennzeichnet, dass** zwischen dem den Spannzylinder (11', 12') gegenüber der Aufnahme (213) festlegenden Deckel (214) der Aufnahme (213) und der auf dem Überstand des Gewindebolzens (61') über den Deckel (214) befindlichen Spannmutter (62') eine vom Gewindebolzen (61') durchsetzte, Druckabfall im Spannzylinder umgesetzt in elektrischen Impuls anzeigende Druckmessdose (81) angeordnet ist.

8. Einspannung nach Anspruch 7, **gekennzeichnet durch** eine leitungsgebunden (811) an eine ofenferne Messwertanzeige angeschlossene Druckmessdose.

9. Einspannung nach Anspruch 7, **gekennzeichnet durch** einen der Druckmessdose zugeordneten, von einem Akku gespeisten Sender und einen vom Sender ausgesandte, auf die Druckmessdose zurückgehende Informationen zum aktuellen Einspanndruck, Druckabfall und/oder Impulse zur Auslösung von Signalen übernehmenden, der Messwertanzeige zugeordneten Empfänger.

10. Einspannung nach Anspruch 9, **gekennzeichnet durch** eine auf dem Piezoeffekt basierende Druckmessung.

11. Einspannung nach Anspruch 9 oder Anspruch 10, **gekennzeichnet durch** einen dem Messwertgeber zugeordneten Verstärker.

## Claims

1. Clamp for the interchangeable electrode (31) of an electric smelting system, comprising a contact cheek (41) situated at the free end of the electrode carrier arm, a clamping clip (42) extending at the free end of the carrier arm (21) and surrounding the electrode (31), and a clamping cylinder (11, 12) mounted in the carrier arm (21), the piston rod (41) of which cylinder, co-operating with the clamping clip (42), causes the clamping clip (42) to abut clampingly against the electrode (31), enclosed by said clip, by the effect of a bundle of springs (17) situated in the annular chamber (16) of the clamping cylinder (11, 12), with a connection at the bottom end for the supply of pressure medium into the cylinder chamber (16) at the bottom end of the clamping cylinder (11, 12) to release the clamping clip (42), **characterised in that** the clamping cylinder (11, 12) is mounted in a recess (213), situated in the carrier arm (21) and continuous in the axial direction, and the clamping cylinder (11, 12) is detachably secured in the recess (213), on the side of the recess (213) remote from the electrode clamp, via its base (12).

2. Clamp according to claim 1, **characterised in that** the recess (213) for the clamping cylinder (11, 12) is provided with a cover (214), which is associated with said recess in a detachable manner (216), and is traversed by a continuous (611) threaded bolt (61), which co-operates with the base (12) of the clamping cylinder (11, 12), is displaceable relative to the cover (214) in the axial direction and co-operates with the base (12) of the clamping cylinder (11, 12), a clamping nut (62) being situated on the projecting length (612) of said threaded bolt, protruding beyond the cover (216), in threaded engagement therewith.

3. Clamp according to claim 2, **characterised in that** the threaded bolt (61) and the base (12) of the clamping cylinder (11, 12) have a one-piece construction.

4. Clamp according to claim 2, **characterised in that** the threaded bolt (61), traversing the base (12) of the clamping cylinder (11, 12), has a head which engages behind the base (12).

5. Clamp according to one of claims 1 to 4, **characterised in that** the base (12) of the clamping cylinder (11, 12) is secured relative to the cylinder housing (11) with the aid of disc segments (121), which engage therebehind and are inserted in an annular groove (111) provided in the cylinder housing (11).

6. Clamp according to claim 5, **characterised in that** the disc segments (121) are assembled, via screw connections (122), with the base (12) of the clamping cylinder (11, 12).

7. Clamp according to one of claims 2 to 6, **characterised in that** a pressure cell (81), traversed by the threaded bolt (61') and indicating a drop in pressure in the clamping cylinder, converted to an electric pulse, is disposed between the cover (214) of the recess (213), which cover secures the clamping cylinder (11', 12') relative to the recess (213), and the clamping nut (62') situated on the projecting length of the threaded bolt (61') protruding beyond the cover (214).

8. Clamp according to claim 7, **characterised by** a pressure cell communicating with a furnace-remote measurement value display in a line-connected manner (811).

9. Clamp according to claim 7, **characterised by** a transmitter, which is associated with the pressure cell and supplied by an accumulator, and a receiver, which is associated with the measurement value display and acquires information, emitted by the transmitter and returning to the pressure cell, regarding the actual clamping pressure, pressure drop and/or pulses for releasing signals.

10. Clamp according to claim 9, **characterised by** a pressure measurement based on the piezoelectric effect.

11. Clamp according to claim 9 or claim 10, **characterised by** an amplifier associated with the measurement value indicator.

## Revendications

1. Dispositif de serrage pour l'électrode (31) amovible d'un four électrique, formé par une mâchoire de contact (41) située au niveau de l'extrémité libre du bras de support d'électrode, un étrier de serrage (42) logé sur l'extrémité libre du bras de support (21) et entourant l'électrode (31), et un vérin de serrage (11, 12) monté dans le bras de support (21), dont la tige de piston (14), entrant en contact avec l'étrier de serrage (42), amène, sous l'effet d'un paquet de ressorts (17) situé dans l'espace annulaire (16) du vérin de serrage (11, 12), l'étrier de serrage (42) en appui bloqué contre l'électrode (31) qu'il entoure, comportant un raccord du côté fond pour l'admission d'un fluide sous pression dans l'espace (16) du côté fond du vérin de serrage (11, 12) pour désolidariser l'étrier de serrage (42), **caractérisé en ce que** le vérin de serrage (11, 12) est logé dans un logement (213) débouchant dans le sens axial et situé dans le bras de support (21), et le vérin de serrage (11, 12) est fixé par son fond (12) de manière amovible dans le logement (213) sur le côté du logement (213), détourné du dispositif de serrage.

2. Dispositif de serrage selon la revendication 1, **caractérisé en ce que** le logement (213) pour le vérin de serrage (11, 12) est muni d'un couvercle (214), qui lui est associé de manière amovible et qui est traversé par un boulon fileté (61) traversant (611), qui entre en contact avec le fond (12) du vérin de serrage (11, 12) et peut être déplacé par rapport au couvercle (214) dans le sens axial et entre en contact avec le fond (12) du vérin de serrage (11, 12), et dont la saillie (612) au-dessus du couvercle (216) porte un écrou de serrage (62) qui est en prise avec ledit boulon fileté.

3. Dispositif de serrage selon la revendication 2, **caractérisé en ce que** le boulon fileté (61) et le fond (12) du vérin de serrage (11, 12) sont réalisés d'un seul tenant.

4. Dispositif de serrage selon la revendication 2, **caractérisé en ce que** le boulon fileté (61) traversant le fond (12) du vérin de serrage (11, 12) comporte une tête qui enserre par l'arrière le fond (12).

5. Dispositif de serrage selon l'une quelconque des revendications 1 à 4, **caractérisé en ce que** le fond (12) du vérin de serrage (11, 12) est fixé par rapport au carter (11) du vérin au moyen de segments de disque (121), enserrés par l'arrière par ledit fond et s'engageant dans une rainure annulaire (111) ménagée dans le carter (11) du vérin.

6. Dispositif de serrage selon la revendication 5, **caractérisé en ce que** les segments de disque (121) sont assemblés au fond (12) du vérin de serrage (11, 12) par l'intermédiaire d'assemblages vissés (122).

7. Dispositif de serrage selon l'une quelconque des revendications 2 à 6, **caractérisé en ce que**, entre le couvercle (214) du logement (213), immobilisant le vérin de serrage (11', 12') par rapport au logement (213), et l'écrou de serrage (62'), situé sur la saillie du boulon fileté (61') au-dessus du couvercle (214), est monté un dynamomètre (81), qui est traversé par le boulon fileté (61') et signale la chute de pression dans le vérin de serrage transformée en impulsion électrique.

8. Dispositif de serrage selon la revendication 7, **caractérisé par** un dynamomètre raccordé par une ligne (811) à un dispositif d'affichage des valeurs de mesure, éloigné du four.

9. Dispositif de serrage selon la revendication 7, **caractérisé par** un émetteur, associé au dynamomètre et alimenté par une batterie, et un récepteur associé au dynamomètre et recevant des informations, qui sont émises par l'émetteur et sont retournées vers le dynamomètre et qui concernent la pression de serrage actuelle, la chute de pression et/ ou l'impulsion pour le déclenchement de signaux.

10. Dispositif de serrage selon la revendication 9, **caractérisé par** une mesure de la pression basée sur l'effet piézoélectrique.

11. Dispositif de serrage selon la revendication 9 ou la revendication 10, **caractérisé par** un amplificateur associé au capteur de valeurs de mesure.
